# EUROPÄISCHE PATENTSCHRIFT

(11) **EP 2 971 978 B1**
(45) Veröffentlichungstag und Bekanntmachung des Hinweises auf die Patenterteilung: **19.05.2021**
(21) Anmeldenummer: 14707168.2
(22) Anmeldetag: 28.02.2014
(51) Int. Cl.: F24C 15/20, B08B 15/02, F24F 11/00

(54) **VERFAHREN ZUM ERMITTELN EINES BETRIEBSZUSTANDS EINER DUNSTABZUGSHAUBENANORDNUNG**
METHOD FOR DETERMINING AN OPERATING STATE OF AN EXTRACTOR HOOD ASSEMBLY
PROCÉDÉ POUR DÉTERMINER UN ÉTAT DE FONCTIONNEMENT D'UN SYSTÈME DE HOTTE ASPIRANTE

(30) Priorität: 11.03.2013 DE 102013204137
(43) Veröffentlichungstag der Anmeldung: 20.01.2016
(73) Patentinhaber: BSH Hausgeräte GmbH, 81739 München (DE)
(72) Erfinder: GRAW, Martin, 75203 Königsbach-Stein (DE); LESSMEIER, Rainer, 84036 Landshut (DE); MEINHARDT, Gert, 75053 Gondelsheim (DE); METZ, Daniel, 76689 Karlsdorf-Neuthard (DE); SCHLOTMANN, Peter, 49219 Glandorf (DE); WÖSSNER, Markus, 74374 Zaberfeld (DE)
(86) Internationale Anmeldenummer: PCT/EP2014/053919
(87) Internationale Veröffentlichungsnummer: WO 2014/139806

(56) Entgegenhaltungen:
- EP-A2- 2 765 359
- WO-A1-2010/065793
- WO-A2-2013/156922
- DE-A1- 10 035 829
- DE-A1-102005 045 137
- DE-A1-102008 009 202
- DE-A1-102008 057 870
- US-A1- 2010 092 275
- US-A1- 2011 000 652
- US-A1- 2012 052 792
- US-A1- 2012 286 715

## Beschreibung

Die vorliegende Erfindung betrifft ein Verfahren zum Ermitteln eines Betriebszustands einer Dunstabzugshaubenanordnung.

In Dunstabzugshauben wurden in der Vergangenheit aufgrund ihres kostengünstigen Aufbaus vorwiegend Gebläsemotoren in Form von Asynchronmotoren eingesetzt. Die Asynchronmotoren sind meist als Kondensator oder Spaltmotoren ausgeführt. Die Leistungsregelung erfolgt über Wicklungsabgriffe oder eine Phasenanschnittsteuerung. Bei solchen Asynchronmotoren ist die Drehmoment-Drehzahl-Kennlinie durch ihre Bauart vorgegeben und kann daher nur bedingt verändert werden.

Dunstabzugshauben können in Küchen als Abluft- oder Umluftgeräte eingesetzt werden. Im Einsatz als Abluftgerät ist die Dunstabzugshaube mit einer Verrohrung beim Kunden verbunden, welche die von der Dunstabzugshaube gefilterte Luft aus der Küche heraus führt. Im Umluftbetrieb dagegen ist die Dunstabzugshaube direkt, also ohne Zwischenschaltung einer Verrohrung, mit dem Luftvolumen des Kücheninnenraums verbunden. Je nachdem, ob nun eine Verrohrung vorhanden ist bzw. wie diese ausgestaltet ist, ergibt sich für eine jeweilige Dunstabzugshaube eine individuelle Anlagen-Kennlinie. Ein Schnittpunkt der Anlagen-Kennlinie mit einer Fördervolumen-Druckdifferenz-Kennlinie der Dunstabzugshaube ergibt den Arbeitspunkt der Dunstabzugshaube. Der Arbeitspunkt meint dabei dasjenige Fördervolumen und diejenige Druckdifferenz, welches bzw. welche sich im Betrieb der Dunstabzugshaube einstellt. Die Fördervolumen-Druckdifferenz-Kennlinie steht dabei in einem festen Verhältnis mit der Drehmoment-Drehzahl-Kennlinie des Asynchronmotors. Mit anderen Worten variiert der Arbeitspunkt von Kunde zu Kunde je nach Einbausituation der Dunstabzugshaube, welche bei diesem jeweils vorliegt. Ein Hersteller von Dunstabzugshauben kennt die jeweilige Einbausituation beim Kunden nicht.

US 2012/0052792 A1 beschreibt eine Ventilationseinheit zum Installieren in einem Ventilationssystem. Die Ventilationseinheit umfasst einen Motor, der mit einem Ventilator gekoppelt ist, und eine Stromquelle.

DE 10 2005 045 137 A1 beschreibt eine Lüftereinheit mit einer vorgegebenen künstlichen Kennlinie und ein Verfahren zu deren Betrieb. Die Lüftereinheit weist einen Elektromotor zum Antreiben eines Lüfterrads und eine Motorsteuerung auf.

WO 2010/065793 A1 beschreibt ein System und ein Verfahren zum Steuern eine Abgasflussrate in einem Abgasventilationssystem einer Dunstabzugshaube.

US 2010/092275 A1 beschreibt ein Haushaltsgerät mit einer Lüftergeschwind igkeitssteuerung.

US 2011/0000652 A1 beschreibt eine Ventilationsvorrichtung und eine zugehörige elektronische Ausrüstung. Dieses Dokument offenbart den Oberbegriff des Anspruchs 1.

EP 2 765 359 A2 beschreibt ein Verfahren zum Überwachen eines Luftstroms in einem Luftströmungskanal, in welchem ein von einem Lüftermotor angetriebenes Lüfterrad und wenigstens ein Luftfilter angeordnet sind, wobei bei dem Verfahren wenigstens ein Betriebsparameter oder eine Veränderung wenigstens eines Betriebsparameters des Lüftermotors erfasst wird.

Eine Aufgabe der vorliegenden Erfindung besteht darin, einen Betriebszustand einer Dunstabzugshaubenanordnung umfassend eine Dunstabzugshaube zu ermitteln.

Demgemäß wird ein Verfahren zum Ermitteln eines Betriebszustands einer Dunstabzugshaubenanordnung umfassend eine Dunstabzugshaube bereitgestellt. Gemäß dem Verfahren wird der Betriebszustand in Abhängigkeit von einem Drehmoment-Drehzahl-Wertepaar eines Gebläsemotors der Dunstabzugshaube ermittelt.

Bei dem Betriebszustand handelt es sich um einen Abluft- sowie einen Umluftbetrieb der Dunstabzugshaubenanordnung.

Das Fördervolumen ist das Luftvolumen (inklusive eines etwaigen Wrasen), welches pro Zeiteinheit durch die Dunstabzugshaube und eine etwaige mit dieser verbundenen Verrohrung mittels des Gebläsemotors gefördert wird. Die Druckdifferenz meint vorliegend die Druckdifferenz, mit welcher der Gebläsemotor das Luftvolumen beaufschlagt. Die Druckdifferenz kann beispielsweise als Druckdifferenz zwischen einem Luftauslass der Dunstabzugshaube und einer Umgebung der Dunstabzugshaube gemessen werden. Die Druckdifferenz kann luftauslassseitig als statische Druckdifferenz in einer Druckkammer gemessen werden. Das Fördervolumen kann mittels einer der Druckkammer nachgeschalteten Venturidüse gemessen werden.

Die Dunstabzugshaubenanordnung ist also dazu eingerichtet, einen Betriebszustand derselben beim Kunden selbst zu ermitteln. In Abhängigkeit von dem ermittelten Betriebszustand kann die Dunstabzugshaube dann insbesondere selbsttätig weitere Maßnahmen ergreifen, beispielsweise eine Drehmoment-Drehzahl-Kennlinie des Gebläsemotors anpassen, also insbesondere in einen Power-Modus oder Eco-Modus, wie nachfolgend noch näher erläutert wird, umschalten. Zusätzlich oder alternativ kann der Betriebszustand auch auf einer Anzeigeeinrichtung der Dunstabzugshaube angezeigt werden, beispielsweise in Form von Zahlen, Wörtern und/oder Symbolen.

Erfindungsgemäß ist der Gebläsemotor als elektronisch kommutierter Synchronmotor ausgebildet, welcher mit Gleichstrom betrieben wird. Andere Bezeichnungen für solche Motoren sind BLDC (Bürstenloser Gleichstrommotor) oder EC-Motor (Elektronisch kommutierter Motor). Durch die elektronische Kommutierung weist der vorliegende Gebläsemotor eine hohe Flexibilität hinsichtlich seiner Regelungsmöglichkeiten auf. Insbesondere ist die Drehmoment-Drehzahl-Kennlinie und damit auch eine Fördervolumen-Druckdifferenz-Kennlinie der Dunstabzugshaubenanordnung - innerhalb gewisser Grenzen - frei wählbar und anpassbar. Insbesondere kann eine Steuereinrichtung der Dunstabzugshaube zur Ansteuerung des Gebläsemotors Software aufweisen, welche eine erste und zweite Drehmoment-Drehzahl-Kennlinie definiert. Die Drehmoment-Drehzahl-Kennlinien können auf einem Speicher der Steuereinrichtung abgespeichert sein. Insbesondere können die Drehmoment-Drehzahl-Kennlinien in Form von Wertetabellen abgespeichert sein. Die Steuereinrichtung kann beispielsweise in Form einer Rechnereinrichtung, insbesondere als Mikroprozessor, vorgesehen sein.

Ein Parameter kann beispielsweise bei bekannter Netzspannung der von dem Gebläsemotor aufgenommene Strom sein. Eine Auswerteeinrichtung kann eine Funktion aufweisen, welche beispielsweise den Parameter in Form einer gemessenen Stromstärke auf einem Fördervolumen und/oder einer Druckdifferenz der Dunstabzugshaube abbildet. Die Funktion kann beispielsweise mittels einer Gleichung oder einer Tabelle auf der Auswerteeinrichtung, insbesondere auf einem Speicher derselben, abgelegt sein.

Der Gebläsemotor ist ein elektrisch kommutierter Gleichstrommotor, welcher mittels einer Steuereinrichtung in Abhängigkeit von zumindest einer Drehmoment-Drehzahl-Kennlinie angesteuert wird. Der Betriebszustand wird in Abhängigkeit von zwei Parametern in Form eines Drehmoment-Drehzahl-Wertepaars der zumindest einen Drehmoment-Drehzahl-Kennlinie ermittelt. Vorteilhaft sind bei einem solchen elektrisch kommutierten Gleichstrommotor das aktuelle Drehmoment und die aktuelle Drehzahl jederzeit aus der Steuereinrichtung, insbesondere aus einem Speicher derselben, auslesbar. Ein jeweiliges Drehmoment-Drehzahl-Wertepaar kann dann über eine Funktion mittels einer Auswerteeinrichtung auf einen aktuellen Betriebszustand der Dunstabzugshaubenanordnung abgebildet werden. Auch hier kann als Funktion eine Gleichung oder eine Tabelle auf der Auswerteeinrichtung, insbesondere in einem Speicher derselben, abgelegt sein.
Dabei wird der Betriebszustand in Abhängigkeit von einer auf einem Speicher der Dunstabzugshaube gespeicherten Funktion und den zwei Parametern in Form eines Drehmoment-Drehzahl-Wertepaars ermittelt. Grundsätzlich kann die Funktion diskret oder kontinuierlich vorgesehen sein. Beispielsweise kann eine Tabelle oder Gleichung verwendet werden. Die Funktion kann auf einem Speicher einer Auswerteeinrichtung der Dunstabzugshaube abgelegt sein.

Gemäß einer weiteren Ausführungsform wird die Funktion im Herstellungsprozess der Dunstabzugshaube auf dem Speicher abgespeichert. Die Funktion wird also vor Auslieferung der Dunstabzugshaube an den Kunden auf dem Speicher abgespeichert. Beispielsweise kann die Funktion auf dem Speicher abgespeichert werden, woraufhin der Speicher in der Dunstabzugshaube verbaut wird. Die Funktion steht dann im Betrieb der Dunstabzugshaube beim Kunden zur Verfügung.

Gemäß einer weiteren Ausführungsform wird die Funktion vor dem Herstellungsprozess der Dunstabzugshaube mittels einer Test-Dunstabzugshaubenanordnung ermittelt, deren Fördervolumen und/oder Druckdifferenz variiert wird. Mit anderen Worten wird die Funktion also dadurch bestimmt, dass eine Dunstabzugshaube in einer Testumgebung mit keiner Verrohrung (Umluftbetrieb) sowie Verrohrungen unterschiedlicher Länge (Abluftbetrieb) verbunden wird. Hierbei werden dann beispielsweise mittels Sensoren das Fördervolumen und/oder die Druckdifferenz erfasst und dem zumindest einen Parameter zugeordnet. Beispielsweise können das Fördervolumen und/oder die Druckdifferenz einer dem Gebläsemotor zugeführten Stromstärke oder einem Drehmoment-Drehzahl-Wertepaar des Gebläsemotors zugeordnet werden. Drehmoment und Drehzahl können dabei im Falle eines elektrisch kommutierten Gleichstrommotors aus der entsprechenden Steuereinrichtung ausgelesen werden.

Gemäß einer weiteren Ausführungsform wird der Betriebszustand im bestimmungsgemäßen Einsatz der Dunstabzugshaube ermittelt. Beispielsweise werden das Fördervolumen und/oder die Druckdifferenz (und damit der Arbeitspunkt und gegebenenfalls die Anlagen-Kennlinie) mittels des Verfahrens vor Ort beim Kunden ermittelt. Damit kann die jeweils vorliegende Einbausituation, beispielsweise damit auch eine Verrohrungslänge einer mit der Dunstabzugshaube verbundenen Verrohrung, ermittelt werden.

Gemäß einer weiteren Ausführungsform umfasst die Dunstabzugshaubenanordnung ausschließlich die Dunstabzugshaube oder die Dunstabzugshaube und eine mit dieser luftleitend verbundene Verrohrung. In dem Fall, dass die Dunstabzugshaube als Umluftgerät betrieben wird, ist keine Verrohrung vorgesehen, so dass die Dunstabzugshaubenanordnung ausschließlich die Dunstabzugshaube umfasst. In dem Fall, dass die Dunstabzugshaube als Abluftgerät betrieben wird, umfasst die Dunstabzugshaubenanordnung die Dunstabzugshaube sowie eine mit dieser luftleitend verbundene Verrohrung. Die Verrohrung kann unterschiedliche Längen und/oder Durchmesser und damit einen variablen Luftwiderstand aufweisen.

Gemäß einer weiteren Ausführungsform wird der Betriebszustand auf einer Anzeigeeinrichtung der Dunstabzugshaube dargestellt. Die Anzeigeeinrichtung kann beispielsweise als Bildschirm, insbesondere TFT-Bildschirm und/oder Touchscreen, ausgebildet sein. Die Anzeigeeinrichtung kann zur Anzeige des aktuellen Fördervolumens, beispielsweise in Form von Kubikmetern pro Stunde oder in Form eines Balkens, dessen Länge von dem Betrag des Fördervolumens abhängt, eingerichtet sein.

Gemäß einer weiteren Ausführungsform wird, wenn ermittelt wird, dass sich die Dunstabzugshaube in einem Umluftbetrieb befindet, ein Timer (Zeitgeber) gestartet, und/oder, wenn der Timer einen vorbestimmten Wert erreicht hat, dies einer Bedienerperson mittels einer Ausgabeeinrichtung mitgeteilt. Beispielsweise kann nur der Timer gestartet werden und dieser der Bedienerperson auf eine Anzeigeeinrichtung angezeigt werden. Beispielsweise kann der Timer in Form eines Balkens angezeigt werden, dessen Länge von der verstrichenen Zeit abhängt. Die Bedienerperson kann dann selbst entscheiden, wann sie einen Umluftfilter der Dunstabzugshaube austauscht. Alternativ kann, wie vorstehend bereits beschrieben, der Bedienerperson über eine Ausgabeeinrichtung mitgeteilt werden, dass der Umluftfilter auszutauschen ist, wenn der Timer einen vorbestimmten Wert erreicht. Beispielsweise kann die Ausgabeeinrichtung in Form einer Anzeigeeinrichtung, beispielsweise TFT-Bildschirms oder Touchscreens, oder eines Lautsprechers zur Erzeugung eines Warntons ausgebildet sein. Auf der Anzeigeeinrichtung kann beispielsweise ein Filterwechselsymbol angezeigt werden, wenn der Timer den vorbestimmten Wert erreicht hat. Ein Umluftfilter, bspw. ein Aktivkohlefilter, ist ein solcher Filter, welcher im Umluftbetrieb in der Dunstabzugshaube vorgesehen wird, um eine bessere Reinigung der zu filternden Luft zu ermöglichen. Bei einem Abluftbetrieb ist ein solcher Filter nicht vorgesehen. Da der Filter jedoch die Anlagen-Kennlinie beeinflusst, kann vorgesehen sein, dass die Steuereinrichtung den Gebläsemotor mit einer an den Umluft- oder Abluftbetrieb angepassten Drehmoment-Drehzahl-Kennlinie ansteuert.

Gemäß einer weiteren Ausführungsform wird der elektronisch kommutierte Gleichstrommotor in Abhängigkeit von dem ermittelten Betriebszustand mit einer ersten oder zweiten Drehmoment-Drehzahl-Kennlinie angesteuert. Somit kann eine Drehmoment-Drehzahl-Kennlinie an einen jeweiligen Betriebszustand angepasst werden.

Die erste und zweite Drehmoment-Drehzahl-Kennlinie können einen gemeinsamen Punkt aufweisen. Damit, dass die Drehmoment-Drehzahl-Kennlinien zumindest einen gemeinsamen Punkt aufweisen, ist gemeint, dass die Drehmoment-Drehzahl-Kennlinien in einem ersten Bereich (in zumindest einem Punkt) ein identisches Drehmoment-Drehzahl-Wertepaar oder einen identischen Verlauf und in einem zweiten Bereich ein unterschiedliches Drehmoment-Drehzahl-Wertepaar oder einen unterschiedlichen Verlauf aufweisen. Die erste Drehmoment-Drehzahl-Kennlinie kann beispielsweise einem Normal-Modus einer ersten von einer Bedienerperson auswählbaren Betriebsstufe der Dunstabzugshaube zugeordnet sein. Die zweite Drehmoment-Drehzahl-Kennlinie kann einem Power-Modus der Dunstabzugshaube in der ersten Betriebsstufe zugeordnet sein. Der Power-Modus kann einem Betrieb der Dunstabzugshaube entsprechen, in welchem das Fördervolumen gegenüber dem Normal-Modus erhöht ist. Erkennt die Dunstabzugshaube beispielsweise, dass ein Umluftbetrieb vorliegt, bei welchem ein Filter, insbesondere ein Aktivkohlefilter, eingesetzt wird, so kann sie selbsttätig, also ohne Benutzerinteraktion, den Power-Modus einschalten. Die Steuer- und Auswerteeinrichtung kann hierzu entsprechend ausgebildet sein. Damit weist die Dunstabzugshaube beispielsweise in jeder von vier Betriebsstufen eine verbesserte Absaugung gegenüber einem jeweiligen Normalmodus auf. Tatsächlich wird so ein Minus an Absaugleistung in dem Umluftbetrieb ausgeglichen, so dass jeder Kunde, egal ob er die Dunstabzugshaube im Umluft- oder im Ablaufbetrieb zu Hause einsetzt, eine zufriedenstellende Absaugung vorfindet.

Alternativ kann der elektronisch kommutierte Gebläsemotor von einer Steuereinrichtung der Dunstabzugshaube mit einer ersten, zweiten oder dritten Drehmoment-Drehzahl-Kennlinie angesteuert werden. Die erste und dritte Drehmoment-Drehzahl-Kennlinie sind jeweils mittels einer Eingabeeinrichtung von einer Bedienerperson anwählbar. Die Steuereinrichtung ist weiter dazu ausgebildet, in Abhängigkeit von dem ermittelten Betriebszustand den Gebläsemotor ausgehend von der ersten oder dritten Drehmoment-Drehzahl-Kennlinie mit der zweiten Drehmoment-Drehzahl-Kennlinie anzusteuern. Mit anderen Worten kann eine Bedienerperson die Dunstabzugshaube zwischen einer ersten Betriebsstufe (erste Drehmoment-Drehzahl-Kennlinie) und einer zweiten Betriebsstufe (zweite Drehmoment-Drehzahl-Kennlinie) beispielsweise mittels Knopfdruck umschalten. Das Umschalten von der ersten Drehmoment-Drehzahl-Kennlinie auf die zweite Drehmoment-Drehzahl-Kennlinie nimmt die Steuereinrichtung dann selbsttätig in Abhängigkeit von dem ermittelten Betriebszustand vor. Auf diese Weise kann beispielsweise auf eine jeweils beim Kunden vorliegende Anlagen-Kennlinie flexibel reagiert werden.

Gemäß einer Ausführungsform weisen die erste, zweite und/oder dritte Drehmoment-Drehzahl-Kennlinie eine Asynchroncharakteristik auf. Die Asynchroncharakteristik entspricht also im Grundsatz einer Drehmoment-Drehzahl-Kennlinie, welche der Form eines liegenden "S" entspricht. Mit anderen Worten umfasst die Asynchroncharakteristik der Drehmoment-Drehzahl-Kennlinie ein Tal, welches in Richtung steigender Drehzahl von einem Berg gefolgt. Mit zunehmender Annäherung an die Nenn-Drehzahl sinkt das Drehmoment asymptotisch gegen Null ab.

Bei der ersten Drehmoment-Drehzahl-Kennlinie kann es sich beispielsweise um einen Normalmodus einer ersten Betriebsstufe der Dunstabzugshaube handeln. Die zweite Drehmoment-Drehzahl-Kennlinie kann einem Power-Modus, Eco-Modus oder Boost-Modus der Dunstabzugshaube entsprechen.

Gemäß einer weiteren Ausführungsform ist die zweite Drehmoment-Drehzahl-Kennlinie gewählt, um Resonanzeffekte der Dunstabzugshaubenanordnung bei dem ermittelten Betriebszustand zu vermeiden.

Weiterhin wird eine Dunstabzugshaubenanordnung mit einer Dunstabzugshaube, welche einen Gebläsemotor sowie eine Auswerteeinrichtung umfasst, bereitgestellt. Die Auswerteeinrichtung ist dazu eingerichtet, einen Betriebszustand der Dunstabzugshaubenanordnung in Abhängigkeit von Drehmoment und Drehzahl des Gebläsemotors zu ermitteln.

Die Auswerteeinrichtung kann als Rechnereinrichtung, insbesondere Mikroprozessor, ausgebildet sein. Die Dunstabzugshaube kann ferner eine Steuereinrichtung und/oder eine Anzeigeeinrichtung aufweisen, wie vorstehend beschrieben. Die Steuer- und Auswerteeinrichtung können in eine Rechnereinrichtung integriert sein.
Die Dunstabzugshaube ist bevorzugt als Haushaltsgerät ausgebildet.

Die in Bezug auf das Verfahren beschriebenen Ausführungsbeispiele gelten für die Dunstabzugshaubenanordnung entsprechend.
Es sei angemerkt, dass vorliegend die Bezeichnungen "erste", "zweite" usw. Drehmoment-Drehzahl-Kennlinie/Fördervolumen-Druckdifferenz-Kennlinie usw. verwendet werden. Dies dient jedoch lediglich der besseren Unterscheidung. Eine Änderung der Bezeichnung, beispielsweise "vierte" statt "zweite", ist daher bei Bedarf jederzeit möglich.

Weitere vorteilhafte Ausgestaltungen der Erfindung sind Gegenstand der Unteransprüche.

Im Weiteren wird die Erfindung anhand von bevorzugten Ausführungsformen unter Bezugnahme auf die beigelegten Figuren näher erläutert.
Es zeigen dabei:
Fig. 1: schematisch eine Dunstabzugshaubenanordnung gemäß einer Ausführungsform;
Fig. 2: Drehmoment-Drehzahl-Kennlinien gemäß einer Ausführungsform;
Fig. 3: Fördervolumen-Druckdifferenz-Kennlinien sowie Anlagen-Kennlinien gemäß einer Ausführungsform;
Fig. 4: Fördervolumen-Druckdifferenz-Kennlinien für einen Power- und Eco-Modus gemäß einer Ausführungsform;
Fig. 5: Fördervolumen-Druckdifferenz-Kennlinien für einen Umluft- und Abluftbetrieb gemäß einer Ausführungsform;
Fig. 6: Fördervolumen-Druckdifferenz-Kennlinien zur Vermeidung von Resonanz gemäß einer Ausführungsform;
Fig. 7: Fördervolumen-Druckdifferenz-Kennlinien für einen Boost-Modus gemäß einer Ausführungsform;
Fig. 8: Fördervolumen-Druckdifferenz-Kennlinien für einen Boost,- Power- und Eco-Modus gemäß einer weiteren Ausführungsform; und
Fig. 9: ein Ablaufdiagramm gemäß einer Ausführungsform.

In den Figuren bezeichnen gleiche Bezugszeichen gleiche oder funktionsgleiche Komponenten, soweit nichts anderes angegeben ist.

Figur 1 zeigt schematisch eine Dunstabzugshaubenanordnung 1 gemäß einer Ausführungsform.

Die Dunstabzugshaubenanordnung 1 umfasst eine Dunstabzugshaube 2, welche oberhalb einer Kochstelle 3 in einer Küche angeordnet ist. Die Dunstabzugshaube 2 kann beispielsweise als Haube oder Esse ausgeführt sein. Die Dunstabzugshaube 2 kann hierzu - wie auch eine Verrohrung 4 - an einer Gebäudewand 5 der Küche befestigt sein. Die Dunstabzugshaube 2 fördert im Betrieb Wrasen 6 von oberhalb der Kochstelle 3 über einen Lufteinlass 7 zu einem Luftauslass 11 derselben. Der Luftauslass 11 ist über die Verrohrung 4 mit der Umgebung außerhalb der Küche luftleitend verbunden. Alternativ kann die Dunstabzugshaube - wie später noch näher erläutert wird - als Umluftgerät vorgesehen sein, wobei der Luftauslass 11 mit dem Innenraum 10 der Küche luftleitend verbunden ist.

Die Dunstabzugshaube 2 umfasst ein Lüfterrad 13. Das Lüfterrad 13 wird von einem elektronisch kommutierten Gebläsemotor 14 angetrieben sein. Das Lüfterrad 13 bildet mit einem dieses umgebenden spiralförmigen Gehäuse 15 ein Radialgebläse 16 aus, welches den Wrasen 6 durch einen Fettfilter 12 im Bereich des Lufteinlasses 7 saugt und durch den Luftauslass 11 ausstößt. Dabei muss das Radialgebläse 16 den internen Luftwiderstand der Dunstabzugshaube 2, welcher sich insbesondere aufgrund des Radialgebläses 16 selbst sowie einer internen Verrohrung 17 ergibt, überwinden. Weiterhin muss das Radialgebläse 16 den Luftwiderstand der Verrohrung 4 (soweit diese vorhanden ist) überwinden, um die Luft nach außerhalb des Innenraums 10 der Küche zu fördern. Der interne Luftwiderstand der Dunstabzugshaube 2 ergibt eine Anlagen-Kennlinie derselben im Umluftbetrieb. Die Summe aus dem internen Luftwiderstand der Dunstabzugshaube 2 und dem Luftwiderstand der Verrohrung 4 ergibt die Anlagen-Kennlinie im Abluftbetrieb. Beispielhafte Anlagen-Kennlinien sind in Figur 3 gezeigt und dort mit AK1, AK2 und AK3 bezeichnet.

Nun zurückkehrend zu Figur 1 ist dort weiter gezeigt, dass die Dunstabzugshaube 2 eine Steuer- und Auswerteeinrichtung 21 umfasst, welche den Gebläsemotor 14 ansteuert. Die Steuer- und Auswerteeinrichtung 21 ist beispielsweise als Mikroprozessor ausgebildet und umfasst einen Speicher 22. Auf dem Speicher 22 sind in Form von Software in Figur 2 gezeigte Drehmoment-Drehzahl-Kennlinien abgelegt.

Figur 2 zeigt eine erste Drehmoment-Drehzahl-Kennlinie DK1, eine zweite Drehmoment-Drehzahl-Kennlinie DK1a, eine dritte Drehmoment-Drehzahl-Kennlinie DK1b, eine vierte Drehmoment-Drehzahl-Kennlinie DK2, und eine fünfte Drehmoment-Drehzahl-Kennlinie DK3. Das Drehmoment M des Gebläsemotors 14 wird dabei als Funktion seiner Drehzahl n dargestellt.

Die Drehmoment-Drehzahl-Kennlinien DK1 bis DK3 weisen jeweils eine Asynchroncharakteristik auf. Das heißt, ihre Form entspricht einem liegenden "S". Weiter heißt dies, dass jede der Drehmoment-Drehzahl-Kennlinien DK1 bis DK3 ein Anzugsmoment M_{A1}, M_{A2}, M_{A3}, ein Sattelmoment M_{S1}, M_{S2}, M_{S3}, ein Kippmoment M_{K1}, M_{K1a}, M_{K1b}, M_{K2}, M_{K3} sowie eine Nenn-Drehzahl n_{N} umfasst. Das Anzugsmoment M_{A1}, M_{A2}, M_{A3} entspricht dem Drehmoment des Gebläsemotors 14 bei einer Drehzahl n=0. Ausgehend vom Anzugsmoment M_{A1}, M_{A2}, M_{A3} sinkt das Drehmoment bis zum Sattelmoment M_{S1}, M_{S2}, M_{S3} mit zunehmender Drehzahl n ab und steigt hiernach wieder, und erreicht sein Maximum M_{K1}, M_{K1a}, M_{K1b}, M_{K2}, M_{K3}. Hiernach sinkt das Drehmoment M wieder ab und nähert sich hin zur Nenn-Drehzahl n_{N} asymptotisch gegen Null an. Ein Arbeitsbereich, in welchem der Gebläsemotor 14 typischerweise von der Steuer- und Auswerteeinrichtung 21 im Betrieb der Dunstabzugshaube 2 angesteuert wird, ist mit AH bezeichnet.

Die Drehmoment-Drehzahl-Kennlinien DK1, DK1a, DK1b weisen einen abschnittsweise identischen Verlauf auf. So sind das Anzugs- und das Sattelmoment M_{A1}, M_{S1} für die Drehmoment-Drehzahl-Kennlinien DK1 bis DK1b identisch. Lediglich hinsichtlich ihres Kippmoments M_{K1}, M_{K1a} und M_{K1b} unterscheiden sie sich. So liegt das Kippmoment M_{K1a} über dem Kippmoment M_{K1} und das Kippmoment M_{K1b} unter dem Kippmoment M_{K1}. Die Drehmoment-Drehzahl-Kennlinie DK2 verläuft dagegen parallel zur Drehmoment-Drehzahl-Kennlinie DK1 und ist bezüglich dieser nach oben verschoben, also durchwegs durch ein höheres Drehmoment M gekennzeichnet. Folglich liegt das Kippmoment M_{K2} über M_{K1a}, M_{K1} und M_{K1b}. Die Drehmoment-Drehzahl-Kennlinie DK3 verläuft ebenfalls parallel zur Drehmoment-Drehzahl-Kennlinie DK1 und zwischen dieser und der Drehmoment-Drehzahl-Kennlinie DK2.

Die Drehmoment-Drehzahl-Kennlinie DK1 ist beispielsweise einem Normal-Modus einer ersten Betriebsstufe der Dunstabzugshaube 2 und die Drehmoment-Drehzahl-Kennlinie DK2 einem Normal-Modus einer zweiten Betriebsstufe der Dunstabzugshaube 2 zugeordnet. Es können auch weitere Betriebsstufen, beispielsweise eine dritte und eine vierte Betriebsstufe vorgesehen sein, welche in Figur 1 gezeigt sind. Selbstverständlich ist auch ein Aus-Zustand der Dunstabzugshaube bzw. des Gebläsemotors 14 vorgesehen. Beispielsweise kann die Dunstabzugshaube 2, wie in Figur 1 gezeigt, Knöpfe 23 umfassen, mittels welchen der Aus-Zustand "0" und die erste bis vierte Betriebsstufe "1", "2", "3", "4" anwählbar sind. In Abhängigkeit von einem aktuell gedrückten Knopf 23 steuert die Steuer- und Auswerteeinrichtung 21 den Gebläsemotor 14 nicht (Aus-Zustand) oder mit der ersten Drehmoment-Drehzahl-Kennlinie DK1 (erste Betriebsstufe) oder der vierten Drehmoment-Drehzahl-Kennlinie DK2 (zweite Betriebsstufe) oder einer weiteren Drehmoment-Drehzahl-Kennlinie (dritte und vierte Betriebsstufe) an. Anstelle der Knöpfe 23 könnte auch eine sonstige Eingabeeinrichtung vorgesehen sein.

Die zweite Drehmoment-Drehzahl-Kennlinie DK1a entspricht beispielsweise einem Power-Modus und die dritte Drehmoment-Drehzahl-Kennlinie DK1b einem Eco-Modus, wie nachfolgend noch näher erläutert wird. Befindet sich nun die Dunstabzugshaube 2 beispielsweise im Normal-Modus (DK1) des ersten Betriebszustands "1", so kann eine Bedienerperson die Dunstabzugshaube 2 durch Betätigen einer Eingabeeinrichtung beispielsweise in Form eines Knopfes 24 aus dem Normal-Modus entsprechend der ersten Drehmoment-Drehzahl-Kennlinie DK1 in den Power-Modus entsprechend der Drehmoment-Drehzahl-Kennlinie DK1a oder den Eco-Modus entsprechend der Drehmoment-Drehzahl-Kennlinie DK1b umschalten. Beispielsweise kann ein Umschalten in den Power-Modus erfolgen, wenn ein höherer Fördervolumenstrom gewünscht ist. Ein Umschalten in den Eco-Modus kann erfolgen, wenn eine Geräuschbildung durch die Dunstabzugshaube 2 reduziert oder Energie gespart werden soll. Das Umschalten in den Eco- und Power-Modus kann auch erfolgen, wenn die Dunstabzugshaube 2 in dem Normal-Modus der zweiten, dritten oder vierten Betriebsstufe "2" "3" "4" betrieben wird. Die Drehmoment-Drehzahl-Kennlinien DK2a und DK2b illustrieren beispielhaft den der zweiten Betriebsstufe "2" zugeordneten Power- bzw. Eco-Modus. Das Kippmoment M_{K2a} liegt dann über dem Kippmoment M_{K2} und das Kippmoment M_{K2b} unterhalb dem Kippmoment M_{K2}.

Ferner kann die Dunstabzugshaube 2 eine Anzeigeeinrichtung beispielsweise in Form eines TFT-Bildschirms 25 umfassen, auf welchem angezeigt wird, in welcher Betriebsstufe sich die Dunstabzugshaube 2 befindet. Weiter kann der TFT-Bildschirm 25 anzeigen, ob sich die Dunstabzugshaube 2 in dem Normal-Modus, Power-Modus oder dem Eco-Modus befindet. Noch weiterhin kann der TFT-Bildschirm 25 ein von der Dunstabzugshaube 2 aktuell gefördertes Fördervolumen beispielsweise in Kubikmeter pro Stunde anzeigen. Der TFT-Bildschirm 25 kann von der Steuer- und Auswerteeinrichtung 21 entsprechend angesteuert werden. Die Eingabeeinrichtungen 23, 24 könnten auch in die Anzeigeeinrichtung 25 integriert sein, indem diese beispielsweise als Touchscreen ausgebildet ist, der gleichzeitig auch Eingabeeinrichtung für Benutzerbefehle ist.

Nachfolgend wird anhand von Figur 3 der Zusammenhang zwischen einer Druckdifferenz p und einem Fördervolumen Q für unterschiedliche Anlagen-Kennlinien AK1 bis AK3 sowie unterschiedliche Fördervolumen-Druckdifferenz-Kennlinien FK1 bis FK4 näher erläutert.

Figur 3 zeigt dabei die Druckdifferenz p als Funktion des Fördervolumens Q. Die Druckdifferenz p bezeichnet dabei eine Druckdifferenz zwischen dem Umgebungsdruck in dem Kücheninnenraum 10 (siehe Figur 1) und einem Druck, welcher beispielsweise im Luftauslass 11 der Dunstabzugshaube 2 gemessen wird. Das Fördervolumen Q meint ein pro Zeiteinheit gefördertes Luftvolumen, beispielsweise in Kubikmeter pro Stunde.

Jeder der Drehmoment-Drehzahl-Kennlinien aus Figur 2 ist eine Fördervolumen-Druckdifferenz-Kennlinie in Figur 3 zugeordnet. So entspricht beispielsweise die Drehmoment-Drehzahl-Kennlinie DK1 der Fördervolumen-Druckdifferenz-Kennlinie FK1 und die Drehmoment-Drehzahl-Kennlinie DK2 der Fördervolumen-Druckdifferenz-Kennlinie FK2. Die den Fördervolumen-Druckdifferenz-Kennlinien FK3 und FK4 entsprechenden Drehmoment-Drehzahl-Kennlinien sind in Figur 2 nicht gezeigt. Jedes Wertepaar einer jeweiligen Drehmoment-Drehzahl-Kennlinie aus Figur 2 hat eine Entsprechung auf einer jeweiligen Fördervolumen-Druckdifferenz-Kennlinie aus Figur 3.

Wird nun die Dunstabzugshaube 2 beispielsweise als Umluftgerät betrieben und mittels eines Knopfs 23 die erste Betriebsstufe "1" im Normal-Modus und damit die erste Fördervolumen-Druckdifferenz-Kennlinie FK1 angewählt, so ergibt sich ein Arbeitspunkt AP1, an welchem die Dunstabzugshaube 2 operiert. Der Arbeitspunkt AP1 ist ein Schnittpunkt zwischen der Fördervolumen-Druckdifferenz-Kennlinie FK1 und der Anlagen-Kennlinie AK1. Die Form der Anlagen-Kennlinien AK1 bis AK3 entspricht einer Parabel, welche durch die folgende Gleichung gekennzeichnet ist: $p = a ⋅ {Q}^{2} ,$ wobei sich der Parameter a für die Anlagen-Kennlinien AK1 bis AK3 unterscheidet und eine Funktion des Luftwiderstands der Dunstabzugshaube 2 und/oder der Verrohrung 4 ist.

So kann beispielsweise die Anlagen-Kennlinie AK2 eine Verrohrung 4 mit einer ersten Länge und die Anlagen-Kennlinie AK3 eine Verrohrung 4 mit einer zweiten Länge darstellen, wobei die zweite Länge größer als die erste Länge und entsprechend auch der Luftwiderstand höher ist. Die Arbeitspunkte AP1, AP2, AP3 und AP4 ergeben sich, indem zwischen den Betriebsstufen "1" bis "4" im Normal-Modus umgeschaltet wird, siehe Figur 2.

Es kann vorgesehen sein, dass insbesondere die in Figur 3 und 4 gezeigten Fördervolumen-Druckdifferenz-Kennlinien FK1 bis FK4 beispielsweise in Form einer Tabelle auf dem Speicher 22 der Steuer- und Auswerteeinrichtung 21 abgelegt sind. Weiterhin können in der Tabelle einem jeweiligen Fördervolumen-Druckdifferenz-Wertepaar p, Q zugeordnete Drehmoment-Drehzahl-Wertepaare M, n abgelegt sein.

Im Zusammenhang mit dem Ablaufdiagramm aus Figur 9 wird nachfolgend erläutert, wie die Tabelle erzeugt werden kann. Erfindungsgemäß ist anstelle der Tabelle auch eine andere Funktion, beispielsweise eine Gleichung, auf dem Speicher 22 der Steuer- und Auswerteeinrichtung 21 abgelegt, welche eine Zuordnung zwischen einem jeweiligen Fördervolumen-Druckdifferenz-Wertepaare p, Q und einem Drehmoment-Drehzahl-Wertepaar M, n schafft.

In einem ersten Schritt 901 wird eine Test-Dunstabzugshaubenanordnung vor der Herstellung der eigentlichen Dunstabzugshaube 2 mit Sensoren ausgestattet, um das Fördervolumen Q und die Druckdifferenz p zu messen.

Hiernach wird die Dunstabzugshaube 2 in einem Schritt 902 als Umluftgerät, das heißt ohne die Verrohrung 4, und als Abluftgerät, das heißt mit Verrohrungen 4 unterschiedlicher Länge, betrieben werden, wodurch das Fördervolumen Q und die Druckdifferenz p variiert wird. Gleichzeitig werden das Fördervolumen Q und die Druckdifferenz p gemessen. Weiterhin kann zwischen den verschiedenen Drehmoment-Drehzahl-Kennlinien DK1 bis DK3 mittels der Steuer- und Auswerteeinrichtung 21 umgeschaltet werden. Das jeweils aktuelle Drehmoment-Drehzahl-Wertepaar M, n kann dabei aus der Steuer- und Auswerteeinrichtung 21 ausgelesen werden.

Ein jeweiliges gemessenes Fördervolumen-Druckdifferenz-Wertepaar p, Q wird einem jeweiligen Drehmoment-Drehzahl-Wertepaar M, n zugeordnet. Die Wertepaare p, Q bzw. M, n werden sodann in einer Tabelle in einem Schritt 903 abgelegt.

Zusätzlich zu den Fördervolumen-Druckdifferenz-Wertepaaren kann in die Tabelle geschrieben werden, ob ein Abluft- oder Umluftbetrieb der Dunstabzugshaube 2 vorliegt.

In einem weiteren Schritt 904 wird bei der Herstellung der Dunstabzugshaube 2 die Tabelle auf den Speicher 22 geschrieben.

Somit kann in einem Schritt 905 bei bestimmungsgemäßen Einsatz der Dunstabzugshaube 2 in Abhängigkeit von einem aktuellen Drehmoment-Drehzahl-Wertepaar M, n ein Betriebszustand der Dunstabzugshaube 2 ermittelt werden. Bei dem Betriebszustand handelt es sich um einen Umluft- oder Abluftbetrieb UB, AB der Dunstabzugshaube 2, wie noch näher anhand von Fig. 5 erläutert wird.

Dazu kann die Steuer- und Auswerteeinrichtung 21 unter Verwendung des aktuellen Drehmoment-Drehzahl-Wertepaars M, n das Fördervolumen-Druckdifferenz-Wertepaar p, Q oder den Abluft- oder Umluftbetrieb AB, UB aus der Tabelle ermitteln.

In einem Schritt 906 kann die Steuer- und Auswerteeinrichtung 21 auf Basis des aktuellen Fördervolumen-Druckdifferenz-Wertepaars p, Q die Anlagen-Kennlinie AK1 bis AK3 ermitteln. Insbesondere kann die Steuer- und Auswerteeinrichtung 21 den Parameter "a" der vorstehenden Gleichung automatisiert ermitteln.

Stellt die Dunstabzugshaube 2 nun beispielsweise bei einer ersten Inbetriebnahme derselben beim Kunden (also ein erstes Anschalten) fest, dass ein Umluftbetrieb vorliegt, so kann die Steuer- und Auswerteeinrichtung 21 den Gebläsemotor 14 in einer jeweiligen Betriebsstufe "1" bis "4" in einem Power- oder Boost-Modus - und nicht in dem Normal-Modus - selbsttätig ansteuern. Der Boost-Modus wird anhand von Figur 7 näher erläutert. Stellt die Steuer- und Auswerteeinrichtung 21 dagegen fest, dass ein Abluftbetrieb der Dunstabzugshaube 2 vorliegt, so kann sie den Gebläsemotor 14 im Normal-Modus in einer jeweiligen Betriebsstufe "1" bis "4" selbsttätig ansteuern.

Weiterhin kann vorgesehen sein, dass ein Timer 31 gestartet wird, wenn die Dunstabzugshaube 1 bzw. die Steuer- und Auswerteeinrichtung 21 das Vorliegen eines Umluftbetriebs detektiert. Solange der Timer einen vorbestimmten Wert, das heißt eine vorbestimmte Zeitspanne, unterschreitet, wird auf dem TFT-Bildschirm 25 angezeigt "Filter OK". Überschreitet der Timer allerdings den vorbestimmten Wert, so kann der TFT-Bildschirm 25 anzeigen "Filter wechseln". Die Bedienerperson weiß dann, dass es Zeit ist, einen Umluftfilter, beispielsweise den Fettfilter 12, auszutauschen.

Alternativ oder zusätzlich kann vorgesehen sein, dass die Dunstabzugshaube 2 bzw. die Steuer- und Auswerteeinrichtung 21 dazu eingerichtet ist, automatisch beispielsweise von dem Power-Modus auf den Boost-Modus umzuschalten, wenn, entweder der Timer 31 den vorbestimmten Wert erreicht hat, also der Filter voll ist, oder sich der Arbeitspunkt der Dunstabzugshaube 2 verändert. Dies wird auch noch anhand von Figur 5 näher erläutert.

Figur 4 zeigt nun eine ausgewählte Fördervolumen-Druckdifferenz-Kennlinie FK1. Dabei ist wie in Figur 3 die Druckdifferenz p als Funktion des Fördervolumens Q aufgetragen. Die Fördervolumen-Druckdifferenz-Kennlinie FK1 aus Figur 4 entspricht der Drehmoment-Drehzahl-Kennlinie DK1 aus Figur 2. Eine Fördervolumen-Druckdifferenz-Kennlinie FK1a entspricht der Drehmoment-Drehzahl-Kennlinie DK1a und eine Fördervolumen-Druckdifferenz-Kennlinie FK1b der Drehmoment-Drehzahl-Kennlinie DK1b. Die Fördervolumen-Druckdifferenz-Kennlinie FK1, FK1a und FK1b weisen jeweils unterschiedliche Schnittpunkte mit der beispielhaft dargestellten Anlagen-Kennlinie AK1 auf, und entsprechend damit insoweit jeweils unterschiedlichen Wertepaaren p, Q. Diese Arbeitspunkte der Dunstabzugshaube 2 sind mit AP1, AP1a und AP1b bezeichnet. In Figur 4 ist zu erkennen, dass die erste und zweite Fördervolumen-Druckdifferenz-Kennlinie FK1, FK1a einen konvexen Verlauf und die dritte Fördervolumen-Druckdifferenz-Kennlinie FK1b einen konkaven Verlauf aufweist.

Anhand von Figur 4 wird deutlich, dass in der ersten Betriebsstufe "1" das Umschalten zwischen dem Normal-Modus (FK1), dem Power-Modus (FK1a) und dem Eco-Modus (FK1b) zu unterschiedlichen Fördervolumina Q durch die Dunstabzugshaube 2 führt. Gleichzeitig unterscheiden sich auch die Geräuschbildung sowie andere Parameter.

Figur 5 zeigt weitere Fördervolumen-Druckdifferenz-Kennlinien beispielsweise für die Dunstabzugshaube 2 aus Figur 1.

Beispielsweise kann auf dem Speicher 22 der Steuer- und Auswerteeinrichtung 21 eine weitere Drehmoment-Drehzahl-Kennlinie hinterlegt sein, welche der Fördervolumen-Druckdifferenz-Kennlinie FK1c entspricht. Weiter kann die Steuer- und Auswerteeinrichtung 21 dazu eingerichtet sein, zu erkennen, ob die Dunstabzugshaube 2 in einem Umluft- oder Abluftbetrieb UB, AB eingesetzt wird, wie in Zusammenhang mit Fig. 9 erwähnt. Im Detail kann dies beispielsweise dadurch bewerkstelligt werden, dass in der auf dem Speicher 22 hinterlegten Tabelle bestimmte Wertepaare p, Q einem Umluftbetrieb UB und andere Wertepaare p, Q einem Abluftbetrieb AB zugewiesen sind. Die Steuer- und Auswerteeinrichtung 21 kann dann beispielsweise selbsttätig entscheiden, dass sie in dem Abluftbetrieb AB den Gebläsemotor 14 mit der der Fördervolumen-Druckdifferenz-Kennlinie FK1 entsprechenden Drehmoment-Drehzahl-Kennlinie DK1 und in dem Umluftbetrieb UB den Gebläsemotor 14 mit der der Fördervolumen-Druckdifferenz-Kennlinie FK1c entsprechenden Drehmoment-Drehzahl-Kennlinie (nicht gezeigt) ansteuert. Dadurch stellt der Gebläsemotor 14 automatisch in dem Umluftbetrieb UB, in dem von Haus aus wegen des vorhandenen Umluftfilters gegen einen höheren Luftwiderstand zu arbeiten ist, eine höhere Druckdifferenz p bereit.

Genauso kann die Steuer- und Auswerteeinrichtung 21 entscheiden, wenn sie eine Verschiebung der Arbeitspunkte AP1 bis AP4 (siehe Figur 3) über die Zeit feststellt, dass eine Verstopfung des Fettfilters 12 oder der Verrohrung 4 vorliegt. Entsprechend kann die Steuer- und Auswerteeinrichtung 21 dann den Gebläsemotor 14 in beispielsweise der ersten Betriebsstufe "1" mit der der Fördervolumen-Druckdifferenz-Kennlinie FK1c entsprechenden Drehmoment-Drehzahl-Kennlinie - anstelle der der Fördervolumen-Druckdifferenz-Kennlinie FK1 entsprechenden Drehmoment-Drehzahl-Kennlinie DK1 - ansteuern, um trotz des höheren Luftwiderstands das Fördervolumen Q gleich zu halten.

Figur 6 zeigt nun den Fall, dass an einem Arbeitspunkt APR Resonanzen auftreten. Dies kann beispielsweise durch Testen der Dunstabzugshaube 2 in Verbindung mit beispielsweise verschiedenen Verrohrungen 4 festgestellt werden, wie im Zusammenhang mit Fig. 9 beschrieben. Es kann nun vorgesehen sein, dass der Arbeitspunkt APR umgangen wird, indem abschnittsweise von der Fördervolumen-Druckdifferenz-Kennlinie FK1 auf eine Fördervolumen-Druckdifferenz-Kennlinie FK1d gewechselt wird. Die Steuer- und Auswerteeinrichtung 21 kann hierzu entsprechend eingerichtet sein. Die Fördervolumen-Druckdifferenz-Kennlinie FK1d entspricht einer vorbestimmten Drehmoment-Drehzahl-Kennlinie, welche jedoch in keiner der Figuren gezeigt ist.

Fig. 7 illustriert die Möglichkeit, eine Fördervolumen-Druckdifferenz-Kennlinie FK1e vorzusehen, welche gegenüber der Fördervolumen-Druckdifferenz-Kennlinie FK1 parallel verschoben ist, beispielsweise in Richtung einer steigenden Druckdifferenz p sowie eines steigenden Fördervolumens Q. Befindet sich die Dunstabzugshaube beispielsweise in der Betriebsstufe "1" (Fördervolumen-Druckdifferenz-Kennlinie FK1) und drückt die Bedienerperson einen Boost-Knopf 26 der Dunstabzugshaube 2, so steuert die Steuer- und Auswerteeinrichtung 21 den Gebläsemotor 14 mit einer der in Figur 2 gezeigten Drehmoment-Drehzahl-Kennlinie DK3 entsprechenden Fördervolumen-Druckdifferenz-Kennlinie FK1e an, sodass sich je nach der Anlagen-Kennlinie AK2 oder AK3 eine deutlich höhere Druckdifferenz (AK2) oder ein deutlich höheres Fördervolumen (AK3) ergibt. Ein möglicher Boost-Arbeitspunkt ist mit AP1e bezeichnet. Mit dem Drücken des Boost-Knopfes 26 startet die Steuer- und Auswerteeinrichtung 21 in einer Ausführungsform einen Timer 27. Nach Ablauf einer auf dem Timer 27 hinterlegten Zeitspanne schaltet die Steuer- und Auswerteeinrichtung 21 wieder zurück auf die Fördervolumen-Druckdifferenz-Kennlinie FK1. Die Zeitspanne kann durch die Bedienerperson beispielsweise mittels des Touchscreens 25 einstellbar vorgesehen sein.

Fig. 8 zeigt Fördervolumen-Druckdifferenz-Kennlinien insbesondere für einen Boost-, Power- und Eco-Modus gemäß einer weiteren Ausführungsform.

Zusätzlich zu der positiven Boost-Fördervolumen-Druckdifferenz-Kennlinie FK1e aus Fig. 7 zeigt Fig. 8, dass auch eine negative Boost-Fördervolumen-Druckdifferenz-Kennlinie FK1g vorgesehen sein kann, welche gegenüber der Fördervolumen-Druckdifferenz-Kennlinie FK1g in Richtung niedrigerer Druckdifferenz P und niedrigeren Fördervolumens Q parallel verschoben ist.

Anhand von Fig. 8 wird weiterhin illustriert, dass für unterschiedliche Verrohrungen, d.h. Anlagen-Kennlinien, ein Eco- oder Power-Modus unterschiedlich ausgestaltet werden kann.

Die Fördervolumen-Druckdifferenz-Kennlinien FK1f, FK1h entsprechen den Fördervolumen-Druckdifferenz-Kennlinien FK1a, FK1b aus Fig. 4 dahingehend, dass sie auch einen Schnittpunkt mit der Fördervolumen-Druckdifferenz-Kennlinie FK1 aufweisen. Allerdings ist die einem Eco--Modus entsprechende Fördervolumen-Druckdifferenz-Kennlinie FK1h konvex und nicht konkav vorgesehen wie die Fördervolumen-Druckdifferenz-Kennlinie FK1b.

Die Steuer- und Auswerteeinrichtung 21 kann dazu eingerichtet sein, den Gebläsemotor 14 in Abhängigkeit von einer Benutzereingabe oder selbsttätig, beispielweise in Abhängigkeit von einer aktuell vorliegenden Anlagen-Kennlinie AK2, AK3, die von der Steuer- und Auswerteeinrichtung 21 ermittelt wird, mit einer einer der Fördervolumen-Druckdifferenz-Kennlinien FK1, FK1e, FK1f, FK1g oder FK1h entsprechenden Drehmoment-Drehzahl-Kennlinie anzusteuern. Die Benutzereingabe und/oder die aktuell vorliegende Anlagen-Kennlinie AK2, AK3 wird der Steuer- und Auswerteeinrichtung 21 als ein oder mehrere Parameter bereitgestellt. Die Ansteuerung in Abhängigkeit von einer aktuell vorliegenden Anlagen-Kennlinie AK2, AK3 erlaubt es vorteilhaft, die Arbeitspunkte der Dunstabzugshaube 2 an eine ggf. vorgesehene Verrohrung 4 anzupassen. Wird beispielsweise ermittelt, dass eine Anlagen-Kennlinie AK3 vorliegt, kann die Steuer- und Auswerteeinrichtung 21, wenn die Eingabeeinrichtung 25 einen Kundenwunsch nach mehr Fördervolumen Q erkennt, entscheiden, dass ein Umschalten von dem Normal-Modus (FK1) mit einem Arbeitspunkt AP1-1 auf einen Power-Modus (FK1f) mit einem Arbeitspunkt AP1f-1 ein zu geringes zusätzliches Fördervolumen Q erbringt, und daher auf den Boost-Modus (FK1e) mit einem Arbeitspunkt AP1e umschalten, welcher ein hohes zusätzliches Fördervolumen Q aufweist. Erkennt die Steuer- und Auswerteeinrichtung 21 dagegen, dass eine Anlagen-Kennlinie AK2 vorliegt, so schaltet sie bei einem Kundenwunsch nach mehr Druckdifferenz p ausgehend von dem Normal-Modus (FK1) mit einem Arbeitspunkt AP1-2 auf den Power-Modus (FK1f) mit einem Arbeitspunkt AP1f-2 um, da hier eine ausreichend hohe zusätzliche Druckdifferenz p bereitgestellt wird.

### Verwendete Bezugszeichen:

- 1: Dunstabzugshaubenanordnung
- 2: Dunstabzugshaube
- 3: Kochstelle
- 4: Verrohrung
- 5: Gebäudewand
- 6: Wrasen
- 7: Lufteinlass
- 10: Kücheninnenraum
- 11: Luftauslass
- 12: Fettfilter
- 13: Lüfterrad
- 14: Gebläsemotor
- 15: Gehäuse
- 16: Radialgebläse
- 17: Verrohrung
- 21: Steuer- und Auswerteeinrichtung
- 22: Speicher
- 23: Knopf
- 24: Knopf
- 25: TFT-Bildschirm
- 26: Knopf
- 27: Knopf
- 31: Timer
- 901-906: Verfahrensschritte

- AB: Abluftbetrieb
- AH: Arbeitsbereich
- AK1: Anlagen-Kennlinie
- AK2: Anlagen-Kennlinie
- AK3: Anlagen-Kennlinie
- AP1: Arbeitspunkt
- AP1-1: Arbeitspunkt
- AP1-2: Arbeitspunkt
- AP1a: Arbeitspunkt
- AP1b: Arbeitspunkt
- AP1d: Arbeitspunkt
- AP1f-1: Arbeitspunkt
- AP1f-2: Arbeitspunkt
- AP1e: Arbeitspunkt
- AP2: Arbeitspunkt
- AP3: Arbeitspunkt
- AP4: Arbeitspunkt
- APR: Arbeitspunkt
- DK1: Drehmoment-Drehzahl-Kennlinie
- DK1a: Drehmoment-Drehzahl-Kennlinie
- DK1b: Drehmoment-Drehzahl-Kennlinie
- DK2: Drehmoment-Drehzahl-Kennlinie
- DK3: Drehmoment-Drehzahl-Kennlinie
- FK1: Fördervolumen-Druckdifferenz-Kennlinie
- FK1a: Fördervolumen-Druckdifferenz-Kennlinie
- FK1b: Fördervolumen-Druckdifferenz-Kennlinie
- FK1c: Fördervolumen-Druckdifferenz-Kennlinie
- FK1d: Fördervolumen-Druckdifferenz-Kennlinie
- FK1e: Fördervolumen-Druckdifferenz-Kennlinie
- FK1f: Fördervolumen-Druckdifferenz-Kennlinie
- FK1g: Fördervolumen-Druckdifferenz-Kennlinie
- FK1h: Fördervolumen-Druckdifferenz-Kennlinie
- FK2: Fördervolumen-Druckdifferenz-Kennlinie
- FK3: Fördervolumen-Druckdifferenz-Kennlinie
- FK4: Fördervolumen-Druckdifferenz-Kennlinie
- M: Drehmoment
- M_{A1}: Anzugsmoment
- M_{A2}: Anzugsmoment
- M_{A3}: Anzugsmoment
- M_{K1}: Kippmoment
- M_{K1a}: Kippmoment
- M_{K1b}: Kippmoment
- M_{K2}: Kippmoment
- M_{K2a}: Kippmoment
- M_{K2b}: Kippmoment
- M_{S1}: Sattelmoment
- M_{S2}: Sattelmoment
- M_{S3}: Sattelmoment
- n: Drehzahl
- n_{N}: Nenn-Drehzahl
- UB: Umluftbetrieb
- W: elektrische Leistung

## Patentansprüche

1. Verfahren zum Ermitteln eines Betriebszustands ( UB, AB) einer Dunstabzugshaubenanordnung (1) umfassend eine Dunstabzugshaube (2), wobei der Betriebszustand ( UB, AB) in Abhängigkeit von zwei Parametern (M, n) in Form eines Drehmoment-Drehzahl-Wertepaars (M, n) eines Gebläsemotors (14) der Dunstabzugshaube (2) ermittelt wird (905), wobei der Gebläsemotor (14) ein elektrisch kommutierter Gleichstrommotor ist, welcher mittels einer Steuereinrichtung (21) in Abhängigkeit von zumindest einer Drehmoment-Drehzahl-Kennlinie (DK1-DK3) angesteuert wird, **dadurch gekennzeichnet, dass** der Betriebszustand ( UB, AB) in Abhängigkeit von einer auf einem Speicher (22) der Dunstabzugshaube (2) gespeicherten Funktion und den zwei Parametern (M, n) in Form des Drehmoment-Drehzahl-Wertepaars der zumindest einen Drehmoment-Drehzahl-Kennlinie (DK1-DK3) ermittelt wird, wobei der Betriebszustand ( UB, AB) ein Abluftbetrieb (AB) und/oder ein Umluftbetrieb (UB) ist, wobei die Funktion eine Zuordnung zwischen dem Drehmoment-Drehzahl-Wertepaar (M, n) und einem Fördervolumen-Druckdifferenz-Wertepaar (p, Q) schafft, wobei die Funktion bestimmte Fördervolumen-Druckdifferenz-Wertepaare (p, Q) dem Umluftbetrieb (UB) und andere Fördervolumen-Druckdifferenz-Wertepaare (p, Q) dem Abluftbetrieb (AB) zuweist.

2. Verfahren nach Anspruch 1, **dadurch gekennzeichnet, dass** die Funktion im Herstellungsprozess der Dunstabzugshaube (2) auf dem Speicher (22) abgespeichert wird (904).

3. Verfahren nach Anspruch 1 oder 2, **dadurch gekennzeichnet, dass** die Funktion vor dem Herstellungsprozess der Dunstabzugshaube (2) mittels einer Test-Dunstabzugshaubenanordnung ermittelt wird (901-903), deren Fördervolumen (Q) und/oder Druckdifferenz (p) variiert wird.

4. Verfahren nach einem der Ansprüche 1 - 3, **dadurch gekennzeichnet, dass** der Betriebszustand ( UB, AB) im bestimmungsgemäßen Einsatz der Dunstabzugshaube (2) ermittelt wird.

5. Verfahren nach einem der Ansprüche 1 - 4, **dadurch gekennzeichnet, dass** eine Anlagen-Kennlinie (AK1-AK3) der Dunstabzugshaubenanordnung (2) mittels zumindest eines Fördervolumen-Druckdifferenz-Wertepaars (Q, p) und einer auf einem Speicher (22) der Dunstabzugshaube (2) abgespeicherten Funktion ermittelt wird (906).

6. Verfahren nach einem der Ansprüche 1 - 5, **dadurch gekennzeichnet, dass** die Dunstabzugshaubenanordnung (1) ausschließlich die Dunstabzugshaube (2) oder die Dunstabzugshaube (2) und eine mit dieser luftleitend verbundene Verrohrung (4) umfasst.

7. Verfahren nach einem der Ansprüche 1 - 6, **dadurch gekennzeichnet, dass** der Betriebszustand (p, UB, AB) auf einer Anzeigeeinrichtung (25) der Dunstabzugshaube (2) dargestellt wird.

8. Verfahren nach Anspruch 1, **dadurch gekennzeichnet, dass**, wenn ermittelt wird, dass sich die Dunstabzugshaube (2) in dem Umluftbetrieb (UB) befindet, ein Timer (31) gestartet und, wenn der Timer (31) einen vorbestimmten Wert erreicht, dies einer Bedienerperson mittels einer Ausgabeeinrichtung (25) mitgeteilt wird.

9. Verfahren nach einem der Ansprüche 1 - 8, **dadurch gekennzeichnet, dass** der elektronisch kommutierte Gleichstrommotor in Abhängigkeit von dem ermittelten Betriebszustand (p, UB, AB) mit einer ersten oder einer zweiten Drehmoment-Drehzahl-Kennlinie (DK1-DK3) angesteuert wird.

10. Dunstabzugshaubenanordnung (1) mit einer Dunstabzugshaube (2), welche einen Gebläsemotor (14) und eine Auswerteeinrichtung (21) umfasst, die dazu eingerichtet ist, ein Verfahren gemäß einem der Ansprüche 1 bis 9 durchzuführen.

## Claims

1. Method for determining an operating state (UB, AB) of an extractor hood arrangement (1) comprising an extractor hood (2), wherein the operating state (UB, AB) is determined (905) as a function of two parameters (M, n) in the form of a torque-rotational speed value pair (M, n) of a fan motor (14) of the exactor hood (2), wherein the fan motor (14) is an electrically commutated DC motor, which is actuated by means of a control facility (21) as a function of at least one torque-rotational speed characteristic (DK1-DK3), **characterised in that** the operating state (UB, AB) is determined as a function of a function stored on a memory (22) of the extractor hood (2) and the two parameters (M, n) in the form of the torque-rotational speed value pair of the at least one torque-rotational speed characteristic (DK1-DK3), wherein the operating state (UB, AB) is an air extraction mode (AB) and/or an air circulation mode (UB), wherein the function creates an allocation between the torque-rotational speed value pair (M, n) and a conducting volume-pressure difference value pair (p, Q), wherein the function allocates certain conducting volume-pressure difference value pairs (p, Q) to the air circulation mode (UB) and other conducting volume-pressure difference value pairs (p, Q) to the air extraction mode (AB).

2. Method according to claim 1, **characterised in that** the function is saved (904) to the memory (22) during the production process of the extractor hood (2).

3. Method according to claim 1 or 2, **characterised in that** the function is determined (901-903) before the production process of the extractor hood (2) by means of a test extractor hood arrangement, the conducting volume (Q) and/or pressure difference (p) of which is varied.

4. Method according to one of claims 1 - 3, **characterised in that** the operating state (UB, AB) is determined during the intended use of the extractor hood (2).

5. Method according to one of claims 1 - 4, **characterised in that** an installation characteristic (AK1-AK3) of the extractor hood arrangement (2) is determined (906) by means of at least one conducting volume-pressure difference value pair (p, Q) and a function saved to a memory (22) of the extractor hood (2).

6. Method according to one of claims 1 - 5, **characterised in that** the extractor hood arrangement (1) exclusively comprises the extractor hood (2) or the extractor hood (2) and pipework (4) connected thereto in an air-conducting manner.

7. Method according to one of claims 1 - 6, **characterised in that** the operating state (p, UB, AB) is shown on a display facility (25) of the extractor hood (2).

8. Method according to claim 1, **characterised in that**, if it is determined that the extractor hood (2) is in the air circulation mode (UB), then a timer (31) is started, and if the timer (31) reaches a predefined value, then this is communicated to an operator by means of an output facility (25).

9. Method according to one of claims 1 - 8, **characterised in that** the electronically commutated DC motor is actuated as a function of the determined operating state (p, UB, AB) using a first or a second torque-rotational speed characteristic (DK1-DK3).

10. Extractor hood arrangement (1) with an extractor hood (2), which comprises a fan motor (14) and an evaluation facility (21), which is configured to perform a method according to one of claims 1 to 9.

## Revendications

1. Procédé destiné à déterminer un état de fonctionnement (UB, AB) d'un agencement de hotte aspirante (1) comprenant une hotte aspirante (2), dans lequel l'état de fonctionnement (UB, AB) est déterminé (905) en fonction de deux paramètres (M, n) sous forme d'une paire de valeurs couple-vitesse (M, n) d'un moteur de ventilateur (14) de la hotte aspirante (2), dans lequel le moteur de ventilateur (14) est un moteur à courant continu commuté électriquement, lequel est commandé au moyen d'un dispositif de commande (21) en fonction d'au moins une courbe caractéristique couple-vitesse (DK1 - DK3), **caractérisé en ce que** l'état de fonctionnement (UB, AB) est déterminé en fonction d'une fonction mémorisée dans une mémoire (22) de la hotte aspirante (2) et des deux paramètres (M, n) sous forme de la paire de valeurs couple-vitesse de l'au moins une courbe caractéristique couple-vitesse (DK1 - DK3), dans lequel l'état de fonctionnement (UB, AB) est un mode de fonctionnement à air évacué (AB) et/ou un mode de fonctionnement à air recyclé (UB), dans lequel la fonction créée une attribution entre la paire de valeurs couple-vitesse (M, n) et une paire de valeurs débit-pression différentielle (p, Q), dans lequel la fonction attribue au mode de fonctionnement à air recyclé (UB) des paires de valeurs débit-pression différentielle déterminées (p, Q) et d'autres paires de valeurs débit-pression différentielle (p, Q) au mode de fonctionnement à air évacué (AB).

2. Procédé selon la revendication 1, **caractérisé en ce que** la fonction est mémorisée (904) dans la mémoire (22) au cours du processus de fabrication de la hotte aspirante (2).

3. Procédé selon la revendication 1 ou 2, **caractérisé en ce que** la fonction est déterminée (901 - 903) avant le processus de fabrication de la hotte aspirante (2) au moyen d'un agencement test de hotte aspirante dont le débit (Q) et/ou la pression différentielle (p) sont variés.

4. Procédé selon l'une quelconque des revendications 1 à 3, **caractérisé en ce que** l'état de fonctionnement (UB, AB) est déterminé pendant l'utilisation conforme à l'emploi de la hotte aspirante (2).

5. Procédé selon l'une quelconque des revendications 1 à 4, **caractérisé en ce qu'**une courbe caractéristique d'installation (AK1 - AK3) de l'agencement de hotte aspirante (2) est déterminée (906) au moyen d'au moins une paire de valeurs débit-pression différentielle (Q, p) et d'une fonction mémorisée dans une mémoire (22) de la hotte aspirante (2).

6. Procédé selon l'une quelconque des revendications 1 à 5, **caractérisé en ce que** l'agencement de hotte aspirante (1) comprend uniquement la hotte aspirante (2) ou la hotte aspirante (2) et un système de tuyauterie (4) relié à celle-ci de manière à conduire l'air.

7. Procédé selon l'une quelconque des revendications 1 à 6, **caractérisé en ce que** l'état de fonctionnement (p, UB, AB) est représenté sur un dispositif d'affichage (25) de la hotte aspirante (2).

8. Procédé selon la revendication 1, **caractérisé en ce que**, lorsqu'il est déterminé que la hotte aspirante (2) se trouve en mode de fonctionnement à air recyclé (UB), une minuterie (31) est démarrée et **en ce que**, lorsque la minuterie (31) atteint une valeur prédéterminée, ceci est communiqué à une personne de service au moyen d'un dispositif de sortie (25).

9. Procédé selon l'une quelconque des revendications 1 à 8, **caractérisé en ce que** le moteur à courant continu commuté électroniquement est commandé à l'aide d'une première ou d'une deuxième courbe caractéristique couple-vitesse (DK1- DK3) en fonction de l'état de fonctionnement (p, UB, AB) déterminé.

10. Agencement de hotte aspirante (1) comprenant une hotte aspirante (2) qui comprend un moteur de ventilateur (14) et un dispositif d'évaluation (21) qui est conçu pour réaliser un procédé selon l'une quelconque des revendications 1 à 9.
